# EUROPÄISCHE PATENTSCHRIFT

(11) **EP 0 934 778 B1**
(45) Veröffentlichungstag und Bekanntmachung des Hinweises auf die Patenterteilung: **08.09.2004**
(21) Anmeldenummer: 98102029.0
(22) Anmeldetag: 05.02.1998
(51) Int. Cl.: B07C 5/34

(54) **Anlage zum Erfassen von Retouren**
Installation for receiving returned articles
Installation de réception d'articles repris

(43) Veröffentlichungstag der Anmeldung: 11.08.1999
(73) Patentinhaber: Pierau Unternehmensberatung GmbH, 22391 Hamburg (DE)
(72) Erfinder: Spitzki,Andreas, 22083 Hamburg (DE); Schep Arie, 22299 Hamburg (DE); Lembke Wulf, 22159 Hamburg (DE)
(74) Vertreter: Glawe, Delfs, Moll & Partner

(56) Entgegenhaltungen:
- EP-A- 0 195 966
- EP-A- 0 645 322
- EP-A- 0 649 685
- DE-A- 3 306 175
- US-A- 5 299 134

## Beschreibung

Die Erfindung betrifft eine Anlage zum Erfassen von Retouren mit einem Transportband, auf dem die vereinzelten Retouren abgelegt werden, bei dem die Retouren mit dem Transportband durch eine erste Station zum Erkennen einer Markierung der Retouren und anschließend zu einer zweiten Station zum Anbringen einer weiteren Markierung geführt werden, die in dieser zweiten Station erstellt wird.

Eine Anlage vergleichbarer Art ist beispielweise aus der EP-A-0 645 322 bekannt.

Retouren, also vom Käufer aus verschiedenen Gründen zurückgesandte Waren, sind in vielen Bereichen, insbesondere im Versandhandel ein großes Problem. Hier kann der Anteil der Waren, der nach Kauf retouniert wird, in einzelnen Bereichen, z. B. bei der Bekleidung bis zu 50 % betragen. Es ist zwar bekannt, den Versand mehr oder weniger dadurch zu automatisieren, daß man die zu versendenden Waren mit Markierungen, z. B. Aufklebern mit Strichcodes versieht, die dann gelesen werden können, um die Waren für einen Kunden zusammenzuführen und versandfertig zu machen. Bei der großen Anzahl von Retouren ist eine entsprechende Automatisierung aber bisher nicht möglich, selbst wenn, was häufig der Fall ist, die Ware die ursprüngliche Markierung noch trägt. Es muß vielmehr nach unterschiedlichen Kriterien, die beim Versand der Ware noch nicht bekannt sein konnten, eine unterschiedliche Handhabung erfolgen. Wird ein Gegenstand in völlig einwandfreiem Zustand vom Kunden zurückgeschickt, weil er ihm nicht gefällt, so muß selbstverständlich eine andere Handhabung erfolgen, als wenn der Gegenstand z. B. fehlerhaft war. Bei der großen Anzahl von Retouren ist für die Vereinnahmung und Rücksendung der Retouren an die richtige Stelle ein sehr großer Personalaufwand erforderlich.

Bei einem bekannten Verfahren (DE 33 06 175 A1) wird die Herkunft von Gegenständen einer Auswerteeinrichtung mitgeteilt und die Gegenstände dann jeweils in ein bestimmtes Fach eines Tansportbandes eingelegt. Das Erscheinungsbild der Gegenstände wird anschließend in einer Lesestation festgestellt, und die Gegenstände werden nach diesem Kriterium und Sortiergesichtspunkten automatisch entnommen.

Bei einem ähnlichen Verfahren (EP 0 646 685 A1), mit dem ebenfalls in erster Linie Zeitschriften sortiert werden sollen, werden die Herkunftsdaten in einen Computer eingegeben und die Gegenstände aufgrund ihres äußeren Erscheinungsbildes (zum Beispiel Titelbild der Zeitschrift) optoelektronisch erfaßt und anschließend sortiert.

Bei einer bekannten Einrichtung zum Sortieren von Stückgütern, insbesondere wiederverwendbaren Flaschenkästen, werden die Flaschenkästen nach gewissen Merkmalen sortiert. Sie werden dabei von einer kontinuierlichen Fördereinrichtung transportiert, die wegen der Natur der Stückgüter keine Unterteilungen aufweist oder benötigt (EP 0 195 966 A2).

Bei einer bekannten Anlage werden die Gegenstände identifiziert und aufgrund dieser Identifizierung sortiert (US 5 299 139 A).

Bei einem Verfahren der Eingangs genannten Art (EP 0 645 322 A1) werden die Gegenstände nach Identifizierung in einer zweiten Station mit einer Markierung in Form von für den Menschen lesbaren Zeichen versehen, so daß sie später wieder aufgefunden werden können. Zu diesem Zweck werden die Gegenstände in ebenfalls mit Identifizierungen versehenen Lagerbehältern untergebracht.

Die Erfindung geht von der Erkenntnis aus, daß Retouren aufgrund unterschiedlicher Kriterien unterschiedlich behandelt werden müssen.

Die Aufgabe der Erfindung besteht in der Schaffung einer Anlage, mit der die Vereinnahmung und Weiterbehandlung der Retouren sehr stark vereinfacht und beschleunigt werden kann.

Die erfindungsgemäße Lösung besteht darin, daß das Transportband in identifizierbare Abschnitte unterteilt ist, Einrichtungen zum Zuordnen der weiteren Markierung zu dem Abschnitt des Tansportbandes vorgesehen sind, auf dem sich die Retoure befindet, und daß Einrichtungen zum Leiten der Retoure an einen der Informationen auf der zweiten Markierung entsprechenden Ort vorgesehen sind.

Vorteilhafte Weiterbildungen der Erfindung sind Gegenstand der abhängigen Ansprüche.

Die Abschnitte können dadurch identifizierbar sein, daß sie durch Linien unterteilt und numeriert sind. Ein Abschnitt kann aber auch dadurch identifiziert werden, daß er separat mit Licht angestrahlt wird. Die Erfassung, um welchen Abschnitt es sich handelt, kann auch durch elektronische Zählung, Weg- oder Abstandsmessungen und auf andere Art (z. B. Transponder) erfolgen.

Die Retouren, von denen zu einem gewissen Teil mehrere in einem Paket zusammen zurückgeschickt werden, werden zunächst vereinzelt und dann einzeln auf dem Transportband abgelegt. Dieses Transportband ist in erkennbare Abschnitte unterteilt, wobei auf jeden Abschnitt eine Retoure so gelegt wird, daß ihre Markierung von oberhalb des Transportbandes gelesen werden kann. Die Retouren werden dann mit dem Transportband durch die erste Station zum Erkennen der Markierung der Retouren geführt. Dabei wird die Markierung gelesen und gleichzeitig auch der Abschnitt festgestellt, auf dem sich die Retoure befindet. Anschließend wird die Retoure dann zu einer zweiten Station zum Anbringen einer weiteren Markierung geführt, die in dieser zweiten Station erstellt wird. Dies ist eine Neuidentifizierung der Retoure, die insbesondere Hinweise darauf enthält, in welcher Form die Weiterverarbeitung geschehen soll, bzw. wohin die Retoure geleitet werden soll.

Dies geschieht, wenn die Markierung, die die ursprüngliche Identifizierung der Ware gestattete, dabei noch lesbar ist. Ist diese ursprüngliche Markierung nicht mehr vorhanden oder kann sie nicht gelesen werden, so wird die zweite Markierung Hinweise für die weitere Verarbeitung dahingehend enthalten, daß die Markierung nicht gelesen, die Retoure nicht identifiziert werden konnte und daher eine manuelle Weiterverarbeitung erforderlich ist. Diese Markierung, die in der zweiten Station erstellt worden ist, wird dann an der entsprechenden Retoure angebracht, die dadurch identifiziert wird, daß die weitere Markierung dem Abschnitt des Transportbandes zugeordnet wird, auf dem sich die betreffende Retoure befindet.

Sind gemäß einer vorteilhaften Ausführungsform die einzelnen Abschnitte auf dem Transportband durchlaufend numeriert, so wird die weitere Markierung mit derselben Nummer versehen, was es der Bedienungsperson erlaubt, diese weitere Markierung an der richtigen Retoure anzubringen. Obwohl eine automatische Anbringung der Markierungen denkbar ist, wird man diese normalerweise durch Bedienungspersonen vornehmen, um auf den ganz unterschiedlich geformten Retouren sicher die zweite Markierung anzubringen.

Vorteilhafterweise ist in der ersten Station ein Scanner oder ein Kamerasystem angeordnet, das die Markierungen lesen kann. An dieser Stelle muß dann wie erwähnt auch die Identifizierung des Abschnitts gelesen werden, was ebenfalls durch optische Mittel oder elektronische Mittel, z. B. am Abschnitt angebrachte Transponder oder Mikrochips oder dergleichen geschehen kann.

Zweckmäßigerweise ist die zweite Station mit einem Drucker zum Bedrucken von Selbstklebeetiketten versehen, die an der Retoure angebracht werden. Dies erlaubt es, sehr schnell und zuverlässig die weitere Markierung an der Retoure anzubringen. Es muß dann lediglich die Identifizierung (Nummer) auf dem Selbstklebeetikett mit der Identifizierung (Nummer) des Abschnittes des Transportbandes verglichen werden, damit das Selbstklebeetikett auf die richtige Retoure geklebt wird.

Dieser Vorgang kann dadurch noch erleichtert werden und noch sicherer gemacht werden, daß z. B. in dem Moment, wo das Selbstklebeetikett aus dem Drucker herausgenommen wird, der entsprechende Abschnitt des Transportbandes kurzzeitig beleuchtet wird, auf dem sich die betreffende Retoure befindet.

Das Transportband kann möglicherweise mit sehr großer Geschwindigkeit bewegt werden, so daß eine Person nicht imstande ist, die weiteren Markierungen an den Retouren anzubringen. In diesem Falle kann vorgesehen werden, daß mehrere zweite Stationen hintereinander angeordnet sind. Die Anweisung, ein Selbstklebeetikett zu drucken, wird dabei abwechselnd an die unterschiedlichen Stationen gesandt. Die Zeitsteuerung ist dabei so, daß die Markierung gerade in dem Moment gedruckt wird, wo sich der entsprechende Abschnitt des Transportbandes bei der entsprechenden zweiten Station befindet. Zweckmäßigerweise wird diese dabei in dem Moment wie oben erwähnt beleuchtet, wo die entsprechende Markierung dem Drucker entnommen wird.

Zweckmäßigerweise ist vorgesehen, daß die Einrichtungen zum Erkennen der Markierung in der ersten Station Einrichtungen zum Erkennen manuell angebrachter Zeichen aufweisen. Es entspricht nämlich der Erfahrung, daß ungefähr 80 % der Kunden, die Waren retournieren, auf diesen Waren zutreffend den Grund ankreuzen, warum die Ware retourniert wurde.

Nachdem die retournierte Ware mit der weiteren Markierung versehen ist, wird sie auf dem Transportband weiterbewegt und entsprechend den Informationen auf der zweiten Markierung (und evtl. auch der ersten Markierung) zum richtigen Ort geleitet, wo sie überprüft oder z. B. wieder für den nächsten Verkaufsvorgang gelagert werden soll.

Die Erfindung wird im folgenden anhand einer vorteilhaften Ausführungsform unter Bezugnahme auf die beigefügte Zeichnung beschrieben, die schematisch eine Anlage der Erfindung zeigt.

Die Anlage der Erfindung weist eine Vereinzelungs- und Aufgabestation 1 auf, in der die Retouren den Paketen entnommen werden, in denen sie zurückgesandt worden sind. Außerdem werden, falls mehrere Retouren in einem Paket zurückgesandt worden sind, dieselben vereinzelt. Die Retouren 2 werden dann einzeln auf ein Transportband 3 gelegt, das in Richtung des Pfeiles 4 bewegt wird. Das Transportband 3 weist dabei einzelne Abschnitte 5 auf, die einzeln identifiziert sind, bei der hier gezeigten Ausführungsform durch Nummern 1, 2, 3 usw. Die Retouren 2 werden so auf das Transportband 3 gelegt, daß ihre Markierung, die sie bei der Rücksendung noch tragen, von oberhalb des Transportbandes 3 gelesen werden kann. Dies geschieht in einer Station 6, in der die Markierungen der Retouren erkannt werden. Die entsprechende Information wird dann über nicht gezeigte Rechner, Leitungen usw. zu einem Drucker 7 an einer zweiten Station 8 geleitet, wobei dann im genau richtigen Moment eine weitere Markierung gedruckt wird. Der richtige Moment ist dabei derjenige Moment, wo die auf dem entsprechenden Abschnitt 5 angeordnete Retoure 2 sich durch die zweite Station 8 bewegt. Durch den Drucker kann z. B. ein Selbstklebeetikett gedruckt werden, das die Identifizierung (Nummer) des Transportbandabschnittes 5 aufweist, auf dem sich die betreffende Retoure 2 befindet. Die Bedienungsperson 9 kann dann das Selbstklebeetikett auf der entsprechenden Retoure 2 anbringen, die dann zur weiteren Bearbeitung weiter bewegt wird. Die zweite Markierung enthält Information darüber, wie die Retoure weiter zu handhaben ist. Diese Information kann z. B. auch darin bestehen, daß die erste Markierung nicht gelesen werden konnte, so daß die weitere Handhabung bzw. Behandlung von Hand geschehen muß. Das Anbringen des Etikettes 10 in der Bearbeitungsstation 8 kann noch dadurch erleichtert werden, daß im Moment der Entnahme des Etiketts 10 aus dem Drucker 7 der betreffende Transportbandabschnitt beleuchtet wird, so daß die Bedienungsperson 9 sofort weiß, an welche Retoure das Etikett anzubringen ist.

## Patentansprüche

1. Anlage zum Erfassen von Retouren mit einem Transportband, auf dem die vereinzelten Retouren abgelegt werden, bei dem die Retouren (2) mit dem Transportband (3) durch eine erste Station (6) zum Erkennen einer Markierung der Retouren (2) und anschließend zu einer zweiten Station (8) zum Anbringen einer weiteren Markierung geführt werden, die in dieser zweiten Station (8) erstellt wird, **dadurch gekennzeichnet, daß** das Transportband (3) in identifizierbare Abschnitte (5) unterteilt ist, Einrichtungen zum Zuordnen der weiteren Markierung zu dem Abschnitt (5) des Transportbandes (3) vorgesehen sind, auf dem sich die Retoure (2) befindet, und daß Einrichtungen zum Leiten der Retoure (2) an einen der Information auf der zweiten Markierung entsprechenden Ort vorgesehen sind.

2. Anlage nach Anspruch 1, **dadurch gekennzeichnet, daß** in der ersten Station (6) ein Scanner oder Kamerasystem angeordnet ist.

3. Anlage nach Anspruch 1 oder 2, **dadurch gekennzeichnet, daß** die Abschnitte (5) des Transportbandes (3) numeriert sind und auf der weiteren Markierung diese Nummer angebracht wird.

4. Anlage nach einem der Ansprüche 1 bis 3, **dadurch gekennzeichnet, daß** die zweite Station (8) mit einem Drucker (7) zum Bedrucken von Selbstklebeetiketten (10) versehen ist, die an der Retoure (2) angebracht werden.

5. Anlage nach einem der Ansprüche 1 bis 4, **dadurch gekennzeichnet, daß** der der weiteren Markierung, die angebracht werden soll, entsprechende Abschnitt (5) des Transportbandes (3) kurzzeitig beleuchtet wird.

6. Anlage nach einem der Ansprüche 1 bis 5, **dadurch gekennzeichnet, daß** mehrere zweite Stationen (8) hintereinander angeordnet sind.

7. Anlage nach einem der Ansprüche 1 bis 6, **dadurch gekennzeichnet, daß** die Einrichtungen zum Erkennen der Markierungen in der ersten Station (6) Einrichtungen zum Erkennen manuell angebrachter Zeichen aufweisen.

## Claims

1. Installation for registering returns having a conveyor belt, on which the separated returns are deposited, in which the returns (2) are fed by the conveyor belt (3) through a first station (6) for recognition of a marking on the returns (2) and then to a second station (8) for affixing a further marking which is produced in this second station (8), **characterised in that** the conveyor belt (3) is subdivided into identifiable sections (5), devices are provided for assigning the further marking to the section (5) of the conveyor belt (3) on which the returns (2) are located and **in that** devices are provided for feeding the returns (2) to a location corresponding to the information on the second marking.

2. Installation according to Claim 1, **characterised in that** a scanner or camera system is arranged in the first station (6).

3. Installation according to Claim 1 or 2, **characterised in that** the sections (5) of the conveyor belt (3) are numbered and this number is applied to the further marking.

4. Installation according to one of Claims 1 to 3, **characterised in that** the second station (8) is provided with a printer (7) for printing self-adhesive labels (10), which are affixed to the returns (2).

5. Installation according to one of Claims 1 to 4, **characterised in that** the section (5) of the conveyor belt (3) corresponding to the further marking that is to be affixed is briefly illuminated.

6. Installation according to one of Claims 1 to 5, **characterised in that** several second stations (8) are arranged one after the other.

7. Installation according to one of Claims 1 to 6, **characterised in that** the devices for recognition of the markings in the first station (6) have devices for recognising symbols that have been made by hand.

## Revendications

1. Installation pour la détection d'articles repris, avec une bande transporteuse, dans laquelle les articles repris (2) sont acheminés au moyen de la bande transporteuse (3) à travers une première station (6) pour la reconnaissance d'un marquage des articles repris (2) et ensuite à travers une seconde station (8) pour l'apposition d'un marquage supplémentaire qui est élaboré dans cette seconde station (8), **caractérisée en ce que** la bande transporteuse (3) est divisée en sections identifiables (5), que des dispositifs pour l'affectation du marquage supplémentaire à la section (5) de la bande transporteuse (3) sur lequel se trouve l'article repris (2) sont prévus, et **en ce que** des dispositifs pour le guidage des articles repris (2) en un lieu correspondant à l'information sur le second marquage sont prévus.

2. Installation selon la revendication 1, **caractérisée en ce qu'**un scanneur ou un système de caméra est disposé dans la première station (6).

3. Installation selon la revendication 1 ou 2, **caractérisée en ce que** les sections (5) de la bande transporteuse (3) sont numérotées et que ce numéro est porté sur le marquage supplémentaire.

4. Installation selon l'une des revendications 1 à 3, **caractérisée en ce que** la seconde station (8) est pourvue d'une imprimante (7) pour l'impression d'étiquettes autocollantes (10) qui sont apposées sur les articles repris (2).

5. Installation selon l'une des revendications 1 à 4, **caractérisée en ce que** la section (5) de la bande transporteuse (3), correspondant au marquage supplémentaire qui doit être apposé, est éclairée un bref instant.

6. Installation selon l'une des revendications 1 à 5, **caractérisée en ce que** plusieurs secondes stations (8) sont disposées les unes à la suite des autres.

7. Installation selon l'une des revendications 1 à 6, **caractérisée en ce que** les dispositifs pour reconnaître les marquages dans la première station (6) présentent des dispositifs pour reconnaître des signes apposés manuellement.
